# EUROPÄISCHE PATENTSCHRIFT

(11) **EP 3 768 906 B1**
(45) Veröffentlichungstag und Bekanntmachung des Hinweises auf die Patenterteilung: **27.04.2022**
(21) Anmeldenummer: 19716284.5
(22) Anmeldetag: 15.03.2019
(51) Int. Cl.: E04B 2/12, E04B 2/08

(54) **HOLZBAUSTEIN**
WOODEN MODULE
BLOC DE BOIS

(30) Priorität: 19.03.2018 DE 102018204154
(43) Veröffentlichungstag der Anmeldung: 27.01.2021
(73) Patentinhaber: Grosse, Werner, 70499 Stuttgart (DE)
(72) Erfinder: Grosse, Werner, 70499 Stuttgart (DE)
(74) Vertreter: BRP Renaud & Partner mbB Rechtsanwälte Patentanwälte Steuerberater
(86) Internationale Anmeldenummer: PCT/DE2019/100237
(87) Internationale Veröffentlichungsnummer: WO 2019/179563

(56) Entgegenhaltungen:
- DE-A1-102015 122 919
- FR-A- 992 912

## Beschreibung

Die vorliegende Erfindung betrifft einen Holzbaustein. Die Erfindung betrifft außerdem ein Wandsystem mit zumindest fünf solchen miteinander verbundenen Holzbausteinen.

Einfaches, nachhaltiges, kostengünstiges zugleich ökologisches Bauen rückt in den letzten Jahren zunehmend in den Fokus von Bauingenieuren und Architekten. Ein hierfür eingesetzter und besonders bevorzugter Werkstoff ist Holz, da Holz ökologisch betrachtet CO₂ neutral und im Vergleich zu beispielsweise Beton, für dessen Zement zunächst Kalkstein abgebaut, gemahlen und gebrannt werden muss, energie- und ressourcenschonend und darüber hinaus kostengünstig. Ein weiterer Vorteil von Holzbaukonstruktionen ist deren vergleichsweise einfache Recyclebarkeit.

DE 10 2015 122919 offenbart einen Holzbaustein, der miteinander verbundene Längs- und Querhölzer umfasst. Nachteilig an bislang aus dem Stand der Technik bekannten Holzbaukonstruktionen ist unter Umständen deren geringe Flexibilität, sofern Holz beispielsweise für Fertigteilhäuser eingesetzt wird. In diesem Fall lassen sich nachträgliche Planänderungen nicht oder nur sehr schwierig umsetzen. Darüber hinaus muss bei gängigen Holzbaukonstruktionen stets auch auf den Faserverlauf des Holzes geachtet werden, da beispielsweise eine Schwindneigung von Holz orthogonal zum Faserverlauf deutlich größer ist als parallel zum Faserverlauf, was in herkömmlichen Holzkonstruktionen oftmals zu Rissen führt. Darüber hinaus besitzt Holz auch anisotrope Druck- und Zugeigenschaften sowie eine vom Faserverlauf abhängige Verschleißbeständigkeit. Eine hohe Verschleißbeständigkeit wird deshalb beispielsweise mit Stirnholzböden erreicht, bei welchen die einzelnen Holzfasern orthogonal zur Belastungsfläche angeordnet sind.

Die vorliegende Erfindung beschäftigt sich mit dem Problem, die aus dem Stand der Technik bekannten Nachteile bei Holzkonstruktionen zu vermeiden.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, einen Holzbaustein anzugeben, der nicht nur komplett aus Holz ausgebildet ist, sondern in der Art eines Legosteins auch vergleichsweise einfach mit anderen Holzbausteinen verbindbar ist und zudem nahezu isotrope Eigenschaften bezüglich Festigkeit aufweist. Aus derartigen Holzbausteinen können dann Wände, Pfeiler, Träger, Böden, Stützen, Dächer und/oder Decken gebaut werden, und zwar äußerst flexibel, wodurch auch nachträgliche Planänderungen vergleichsweise einfach umsetzbar sind. Der erfindungsgemäße Holzbaustein weist dabei vier im Querschnitt quadratische Längshölzer mit jeweils einer Breite B₁ und einer minimalen Länge L₁ von 6B₁ auf, die parallel und derart zueinander beabstandet angeordnet sind, dass sie stirnseitig ein Quadrat mit einer Breite B₂ von 3B₁ aufspannen. Zwischen zwei an einer Seite dieses Quadrates liegenden Längshölzern ist somit ein Parallelabstand gegeben, der wiederum der Breite B₁ entspricht. Der Holzbaustein weist darüber hinaus zumindest sechs im Querschnitt quadratische Querhölzer mit einer Breite B₁ und einer Länge L₂ von 3B₁ auf. Darüber hinaus vorgesehen sind zumindest zwei im Querschnitt quadratische Dübel mit einer Breite B₁ einer Länge L₃ von 2B₁. Bereits aus dieser Aufzählung kann man erkennen, dass sowohl die Längshölzer als auch die Querhölzer und die Dübel aus einem gemeinsamen Kantholz hergestellt werden können. In dem erfindungsgemäßen Holzbaustein sind zumindest vier Querhölzer stehend und zumindest zwei Querhölzer liegend angeordnet, wobei die Querhölzer über die Länge L₁ der Längshölzer zwischen diesen wie folgt angeordnet sind, stehend, liegend, stehend, stehend, liegend und stehend. Dies beträfe somit einen Holzbaustein mit einer exakten Länge L₁ von 6B₁. Selbstverständlich sind auch längere Holzbausteine problemlos herstellbar, sofern längere Längshölzer und mehr Querhölzer bzw. Dübel eingesetzt werden. Die zumindest zwei Dübel sind stehend parallel zueinander und zu den stehenden Querhölzern auf den zumindest zwei liegenden Querhölzern angeordnet und ragen aus einer Seitenfläche des Holzbausteins, ähnlich einem Legobaustein, heraus, wobei den beiden Dübeln gegenüberliegend, das heißt an der gegenüberliegenden Seite der zumindest zwei liegenden Querhölzer, Ausnehmungen vorgesehen sind, in welche zwei Dübel eines anderen Holzbausteins aufnehmbar sind. Der erfindungsgemäße Holzbaustein kann dabei ähnlich wie bei Legobausteinen zu Pfeiler-, Wand- und Deckenkonstruktionen zusammengesteckt werden. Die einzelnen Längshölzer, Querhölzer und Dübel des Holzbausteins sind dabei ausschließlich über Verbindungsdübel aus Holz miteinander verbunden, so dass keine weiteren Befestigungsmittel, wie beispielsweise Schrauben, Nägel oder Leim erforderlich sind. Bei dem erfindungsgemäßen Holzbaustein handelt es sich somit nicht um einen Hybridbaustein, sondern um einen ausschließlich aus Holz bestehenden Baustein. Von großem Vorteil bei dem erfindungsgemäßen Holzbaustein ist zudem, dass dieser nicht nur aus gängigen Kanthölzern gefertigt werden kann, sondern auch die an sich anisotropen Eigenschaften von Holz überwindet, da der Faserverlauf der Längshölzer quer zum Faserverlauf des Querhölzer und der Dübel und die stehenden Querhölzer sowie die Dübel quer zum Faserverlauf der Längshölzer und der liegenden Querhölzer ausgerichtet sind. Hierdurch können insbesondere richtungsabhängige Eigenschaften, wie beispielsweise eine Schwindneigung, Zug- und Druckfestigkeit in alle Richtungen gleich gestaltet werden. Durch die Dübelverbindung zwischen den einzelnen Längshölzern, Querhölzern und Dübeln kann zudem eine feste Verbindung dieser einzelnen Komponenten erreicht und dadurch das Erzielen der isotropen, das heißt richtungsunabhängigen Eigenschaften, unterstützt werden. Von besonderem Vorteil ist darüber hinaus, dass der erfindungsgemäße Holzbaustein in unterschiedlichen Längen, das heißt auch mit einer unterschiedlichen Anzahl an Querhölzern und Dübeln, gestaltet werden kann, so dass beispielsweise auch Türstürze mit entsprechend langen Langhölzern problemlos darstellbar sind. Durch das einfache, legoartige miteinander Verbinden der einzelnen Holzbausteine ist es zudem möglich, auch nachträgliche Planänderungen vergleichsweise einfach umzusetzen, da die einzelnen Holzbausteine dann lediglich anders angeordnet werden müssen. Die Montage einer Wandkonstruktion aus den einzelnen Holzbausteinen ist zudem vergleichsweise einfach, da hierfür lediglich beispielsweise ein Gummihammer zum Verbinden erforderlich ist. Weiteres Werkzeug ist nicht erforderlich. Zudem können mit dem erfindungsgemäßen Holzbaustein auch biegesteife Ecken durch einfache Steckverbindungen realisiert werden. Das Herstellen der Bohrungen für die Verbindungsdübel kann dabei vollautomatisiert entsprechend einem vordefinierten Raster, welches sich an der Breite B₁ orientiert, gestaltet werden. Die Bohrungen für die einzelnen Verbindungsdübel durchdringen dabei das jeweilige Längsholz, das jeweilige Querholz und die Dübel orthogonal und kreuzen sich, wodurch auch eine durchgehende Dübelverbindung mit entsprechend langen Verbindungsdübeln von beispielsweise zwei parallelen Längshölzern über ein dazwischen angeordnetes Querholz bzw. einen dazwischen angeordneten Dübel möglich sind.

Auch der Transport der Holzbausteine auf die Baustelle gestaltet sich im Vergleich zu aus Holz gefertigten Wandelementen deutlich einfacher, da die Holzbausteine einfach palettenweise auf die Baustelle angeliefert und dort entsprechend den Plänen verbaut werden können. Spezial-Lastkraftwagen sowie leistungsstarke Kräne sind nicht erforderlich, wodurch der Bau deutlich vereinfacht wird.

Bei einer vorteilhaften Weiterbildung der erfindungsgemäßen Lösung sind zwei im Querschnitt quadratische Füllstücke mit einer Breite B₁ und einer Länge L₃ von 2B₁ vorgesehen, die parallel zu den Längshölzern zwischen zwei benachbart liegenden Querhölzern angeordnet sind. Über derartige Füllstücke lässt sich eine komplett ebene Wandoberfläche erzeugen, die im späteren Bauablauf beispielsweise mit einer Dämmung oder im Innenausbau mit Gipskartonplatten belegt werden kann.

Bei einer weiteren vorteilhaften Ausführungsform der erfindungsgemäßen Lösung beträgt die minimale Länge L₁ ca. 48 cm oder ein Mehrfaches davon. Mit einer Länge L₁ von 48 cm kann somit ein erfindungsgemäßer Hohlbaustein mit vier Längshölzern, sechs Querhölzern und zwei Dübeln geschaffen werden. Selbstverständlich ist auch eine Länge L₁ von 96 cm oder noch länger denkbar, so dass mit einem derartigen Holzbaustein beispielsweise ein Türsturz, aber auch Deckenkonstruktionen, Trägerkonstruktionen, Böden oder Dächer mit einer entsprechenden Spannweiten problemlos realisierbar sind.

Bei einer alternativen Ausführungsform des erfindungsgemäßen Holzbausteins weist dieser vier im Querschnitt quadratische Längshölzer mit einer jeweiligen Breite B₁ und einer Länge L₀ von 3B₁ auf, die parallel und derart zueinander beabstandet angeordnet sind, dass sie stirnseitig ein Quadrat mit einer Breite B₂ von 3B₁ aufspannen. Bei diesem deutlich kürzeren Holzbaustein sind zudem drei im Querschnitt quadratische Querhölzer mit einer Breite B₁ und einer Länge L₂ von 3B₁ vorgesehen, ebenso wie ein im Querschnitt quadratischer Dübel mit einer Breite B₁ und einer Länge L₃ = 2B₁. Zwei der Querhölzer sind dabei stehend und ein Querholz liegend angeordnet, wobei die Querhölzer über die Länge L₀ der Längshölzer zwischen diesen wie folgt angeordnet sind, stehend, liegend, stehend. Der bei dieser Variante des erfindungsgemäßen Holzbausteins einzige Dübel ist stehend und parallel zu den stehenden Querhölzern auf dem liegenden Querholz angeordnet und ragt aus einer Seitenfläche des Holzbausteins heraus, wobei auf der gegenüberliegenden Seite des liegenden Querholzes eine zwischen den beiden Längshölzern angeordnete Ausnehmung zur Aufnahme eines benachbarten Dübels vorgesehen ist. Auch bei diesem Holzbaustein sind die Längshölzer, die Querhölzer und der Dübel über Verbindungsdübel aus Holz miteinander verbunden. Die zuvor beschriebenen Eigenschaften bezüglich Isotropie, Ressourcenschonung, einfacher Verbindungstechnik, Flexibilität, etc. sind dabei selbstverständlich auch auf diese alternative Ausführungsform des Holzbausteins analog übertragbar. Zweckmäßig beträgt die Breite B₁ des für den Holzbaustein zu verwendenden Kantholzes ca. 8 cm. 8 cm Kanthölzer sind dabei handelsüblich und kostengünstig herzustellen, insbesondere sofern diese beispielsweise aus Nadelholz oder aus Schwachholz hergestellt werden.

Bei einer weiteren vorteilhaften Ausführungsform der erfindungsgemäßen Lösung ist der zumindest eine Dübel an seinem aus der Seitenfläche des Holzbausteins herausragenden Ende abgerundet oder weist Fasen auf. Eine derartige Abrundung erleichtert einen Zusammenbau einer Wand- bzw. Deckenkonstruktion aus derartigen Holzbausteinen. Selbstverständlich kann der Dübel auch nur entsprechende Fasen an seinem aus der Seitenfläche herausragenden Ende aufweisen, die ebenfalls ein vereinfachtes Zusammenstecken der Holzbausteine ermöglichen.

Bei einer weiteren vorteilhaften Ausführungsform der erfindungsgemäßen Lösung sind die Verbindungsdübel aus Hartholz ausgebildet. Hierdurch kann eine besonders feste und dauerhafte Verbindung der Komponenten des Holzbausteins, das heißt der Längshölzer, der Querhölzer und der Dübel erreicht werden, wobei eine Ausbildung der Verbindungsdübel aus Hartholz zudem den großen Vorteil bietet, dass diese aufgrund ihrer höheren Festigkeit einfacher in zugehörige Bohrungen an den Längshölzern, den Querhölzern und den Dübel einschlagbar sind. Ein derartiger Verbindungsdübel kann beispielsweise einen Durchmesser von 16 mm aufweisen, wobei selbstverständlich ein Durchmesser der zu verwendenden Verbindungsdübel abhängig von der Breite B₁ des jeweils für die Längshölzer, die Querhölzer und die Dübel verwendeten Kantholzes abhängig ist.

Selbstverständlich ist auch denkbar, dass Standardkanthölzern (10 × 10 cm) für die Holzbausteine verwendet werden und die Dübel einen Dübeldurchmesser von ca. 20 mm aufweisen. Diese Maße sind sowohl statisch-konstruktiv wie auch aus Effizienzgründen besonders bevorzugt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Dabei zeigen, jeweils schematisch
- Fig. 1: eine Ansicht auf einen erfindungsgemäßen Holzbaustein gemäß einer ersten Ausführungsform,
- Fig. 2: eine Darstellung wie in Fig. 1, jedoch gemäß einer zweiten Ausführungsform,
- Fig. 3: eine Darstellung wie in Fig. 2, jedoch bei einer längeren Ausführungsform,
- Fig. 4: eine Darstellung wie in Fig. 1, jedoch bei einer kürzeren Ausführungsform,
- Fig. 5: ein Wand- und Deckensystem, hergestellt aus den erfindungsgemäßen Holzbausteinen,
- Fig. 6: eine aus den erfindungsgemäßen Holzbausteinen hergestellte biegesteife Ecke.

Entsprechend den Figuren 1 bis 6, weist ein erfindungsgemäßer Holzbaustein 1 vier im Querschnitt quadratische Längshölzer 2 mit einer Breite B₁ auf, die parallel und derart zueinander beabstandet angeordnet sind, dass sie stirnseitig ein Quadrat mit einer Breite B₂ von 3B₁ aufspannen.

Gemäß der Figur 1 weist der dort abgebildete erfindungsgemäße Holzbaustein 1 sechs im Querschnitt ebenfalls quadratische Querhölzer 3 mit einer Breite B₁ und einer Länge L₂ = 3B₁ auf. Ebenso weist der gemäß der Figur 1 dargestellte Holzbaustein 1 zwei im Querschnitt quadratische Dübel 4 mit einer Breite B₁ und einer Länge L₃ von 2B₁ auf. Vier der Querhölzer 3 sind dabei stehend angeordnet und mit dem Bezugszeichen 3a bezeichnet, während zwei Querhölzer 3 liegend angeordnet und mit dem Bezugszeichen 3b versehen sind. Die Querhölzer 3, 3a und 3b sind dabei über die Länge L₁ der Längshölzer 2 zwischen diesen wie folgt angeordnet, stehend, liegend, stehend, stehend, liegend und stehend. Die beiden Dübel 4 sind stehend und parallel zueinander sowie parallel zu den stehenden Querhölzern 3a auf den zumindest zwei liegenden Querhölzern 3b angeordnet und ragen aus einer Seitenfläche des Holzbausteins 1 heraus. Auf der Unterseite des Holzbausteins 1 (vergleiche insbesondere die Figur 5) ist im Bereich des gegenüberliegenden Dübels 4 eine Ausnehmung 5 zur Aufnahme eines Dübels 4 eines benachbarten Holzbausteins 1 angeordnet. Die Längshölzer 2, die Querhölzer 3, 3a, 3b und die Dübel 4 sind dabei über Verbindungsdübel 6 miteinander verstiftet und dadurch fest aneinander gehalten. Weitere Befestigungsmittel, wie beispielsweise Schrauben, Nägel oder Leim, werden nicht eingesetzt.

Betrachtet man den erfindungsgemäßen Holzbaustein 1 gemäß der Figur 2, so sind dessen Längshölzer 2 deutlich länger, weshalb insgesamt neun Querhölzer 3 angeordnet sind. Über die Länge L₁ der Längshölzer 2 gemäß der Figur 2 sind dabei die Querhölzer 3 wie folgt angeordnet, stehend, liegend, stehend, stehend, liegend, stehend, stehend, liegend und stehend.

Ein nochmals hinsichtlich seiner Länge L₁ längerer Holzbaustein 1 ist gemäß der Figur 3 dargestellt.

Der in Figur 4 dargestellte erfindungsgemäße Holzbaustein 1 besitzt vier im Querschnitt quadratische Längshölzer 2 mit jeweils einer Breite B₁ und einer Länge L₀ von 3B₁, wobei die Längshölzer 2 parallel und derart zueinander beabstandet angeordnet sind, dass sie stirnseitig ebenso ein Quadrat mit einer Breite B₂ von 3B₁ aufspannen. In diesem Spezialfall entspricht die Länge L₀ der Längshölzer 2 der Länge L₂ der Querhölzer 3 und der Breite B₂ des aufgespannten stirnseitigen bzw. seitlichen Quadrats. Der gemäß der Figur 4 dargestellte Holzbaustein 1 besitzt drei im Querschnitt quadratische Querhölzer mit einer Breite B₁ und einer Länge L₂ = 3B₁ sowie einen im Querschnitt quadratischen Dübel 4 mit einer Breite B₁ und einer Länge L₃ von 2B₁. Zwei Querhölzer 3a sind dabei stehend angeordnet, während ein Querholz 3b liegend angeordnet ist. Die Querhölzer 3, 3a, 3b sind dabei über die Länge L₀ der Längshölzer 2 zwischen diesen wie folgt angeordnet, stehend, liegend, stehend. Der Dübel 4 wiederum ist stehend und parallel zu den stehenden Querhölzern 3a auf dem liegenden Querholz 3b angeordnet und ragt aus einer Seitenfläche des Holzbausteins 1 heraus, wobei auch in diesem Fall die Längsholzer 2, die Querhölzer 3a, 3b, 3 und der Dübel 4 über Verbindungsdübel 6 aus Holz miteinander verbunden sind.

Unabhängig von der gewählten Ausführungsform des erfindungsgemäßen Holzbausteins 1 werden für die Verbindungsdübel 6 Bohrungen 7 in die Längshölzer 2, die Querhölzer 3 und die Dübel 4 eingebracht, und zwar mit einem vorher festgelegten Rasterabstand, der üblicherweise der Breite B₁ entspricht. Die Breite B₁ kann beispielsweise 8 cm betragen, wobei für den erfindungsgemäßen Holzbaustein 1 unabhängig von seiner Größe stets gilt, dass dieser aufgrund der orthogonal zu den liegenden Querträgern 3b und den Längshölzern 2 angeordneten Dübeln 4 und der orthogonal zu den Längshölzern 2 angeordneten stehenden Querhölzern 3a isotrope Eigenschaften, das heißt richtungsunabhängige Eigenschaften, insbesondere bezüglich Schwinden sowie Druck- und Zugfestigkeit aufweist. Dies ist insbesondere bei Holzbausteinen 1 von immensem Vorteil, da diese quer zu einer Holzfaserrichtung eine höhere Schwindneigung und eine deutlich geringere Zugfestigkeit aufweisen, als längs der jeweiligen Holzfaserrichtung.

Betrachtet man die Dübel 4 gemäß der Figur 6, so kann man erkennen, dass diese an ihrem aus der Seitenfläche des Holzbausteins 1 herausragenden Ende 8 abgerundet sind bzw. Fasen 9 aufweisen. Dies ermöglicht insbesondere ein vereinfachtes Zusammenstecken der Holzbausteine 1, insbesondere auch mit lediglich einem Gummihammer.

Die Verbindungsdübel 6 sind üblicherweise aus Hartholz ausgebildet, wodurch eine besonders feste Verbindung der einzelnen Komponenten, das heißt der Längshölzer 2, der Querhölzer 3 und der Dübel 4 erreicht werden kann. Die Längsträger 2, die Querträger 3, 3a und 3b und/oder die Dübel 4 sowie im Querschnitt quadratische Füllstücke 10 (vergleiche die Figuren 1 bis 3) können dabei aus Nadelholz bzw. aus Schwachholz ausgebildet und dadurch kostengünstig hergestellt werden. Die für die Verbindungsdübel 6 vorzusehenden Bohrungen 7 werden kreuzweise, das heißt sich kreuzend in dem zuvor definierten Rasterabstand in die Längshölzer 2, die Querhölzer 3 und die Dübel 4 bzw. die Füllstücke 10 eingebracht. Dies kann mit automatisierten Bohrvorgängen erfolgen. Durch die Verwendung von Schwachholz bzw. Nadelholz für die Kanthölzer für die Längsträger 2, die Querträger 3 und die Dübel 4 bzw. die Füllstücke 10 lassen sich diese besonders kostengünstig herstellen.

Gemäß den Figuren 5 und 6 sind dabei aus einzelnen Holzbausteinen 1 hergestellte Wandsysteme 11 bzw. Deckensysteme 12 gezeigt, wobei insbesondere für die Deckensysteme 12 Holzbausteine 1 mit einer größeren Länge L₁ verwendet werden, eine größere Spannweite erreichen zu können. Die hinsichtlich ihrer Länge L₁ längeren Holzbausteine 1 können dabei auch als Türstürze problemlos eingesetzt werden. Über die Füllstücke 10 lassen sich die Seitenflächen des Holzbausteins 1 eben gestalten. Mit den Holzbausteinen 1 lassen sich selbstverständlich aber auch Trägersysteme, Pfeilersysteme, Böden, Stützen oder Dachsysteme herstellen.

Mit den erfindungsgemäßen Holzbausteinen 1 lässt sich ein vergleichsweise einfaches, ressourcenschonendes und ökologisches Bauen auch über mehrere Stockwerke erreichen, wobei für die Montage lediglich ein Hammer bzw. Gummihammer erforderlich ist. Durch den Entfall von herkömmlichen Verbindungsmitteln, wie beispielsweise Schrauben, Leim oder Nägeln, kann auch eine verbesserte Recyclingfähigkeit der erfindungsgemäßen Holzbausteine 1 erreicht werden. Ein weiterer Vorteil der Holzbausteine ist deren zerstörungsfreie Recyclebarkeit , wodurch diese für neue Konstruktionen wiederverwendet werden können. Besonders hervorzuheben ist auch eine äußerst hohe Flexibilität, so dass mit dem erfindungsgemäßen Holzbaustein 1 nachträgliche Planänderungen vergleichsweise einfach und flexibel darstellbar sind, was bislang mit in Hallen vorgefertigten Fertigbauteilen nicht möglich war. Durch die orthogonale Anordnung der Längshölzer 2, der Querhölzer 3a, 3b und der Dübel 4 lassen sich insbesondere isotrope Schwindeigenschaften sowie Zug- und Druckfestigkeiten erreichen, was mit bislang unidirektional verarbeiteten Hölzern nicht möglich war. Auch eine Anlieferung der Holzbausteine 1 auf eine Baustelle ist ohne größere Kranwagen, das heißt einfach in Palettenform, denkbar.

## Patentansprüche

1. Holzbaustein (1),
- mit vier im Querschnitt quadratischen Längshölzern (2), mit einer Breite B₁ und einer minimalen Länge L₁ = 6B₁, die parallel und derart zueinander beabstandet angeordnet sind, dass sie stirnseitig ein Quadrat mit einer Breite B₂ = 3B₁ aufspannen,
- mit zumindest sechs im Querschnitt quadratischen Querhölzern (3,3a,3b) mit einer Breite B₁ und einer Länge L₂ = 3B₁,
- mit zumindest zwei im Querschnitt quadratischen Dübeln (4) mit einer Breite B₁ und einer Länge L₃ = 2B₁,
- wobei zumindest vier Querhölzer (3a) stehend und zumindest zwei Querhölzer (3b) liegend angeordnet sind,
- wobei die Querhölzer (3a,3b) über die Länge L₁ der Längshölzer (2) zwischen diesen wie folgt angeordnet sind, stehend, liegend, stehend, stehend, liegend, stehend,
- wobei die zumindest zwei Dübel (4) stehend parallel zueinander und zu den stehenden Querhölzern (3a) auf den zumindest zwei liegenden Querhölzern (3b) angeordnet sind und aus einer Seitenfläche des Holzbausteins (1) herausragen,
- wobei die Längshölzer (2), die Querhölzer (3,3a,3b) und die Dübel (4) über Verbindungsdübel (6) aus Holz miteinander verbunden sind.

2. Holzbaustein nach Anspruch 1,
**dadurch gekennzeichnet,**
**dass** zwei im Querschnitt quadratische Füllstücke (10) mit einer Breite B₁ und einer Länge L₃ = 2B₁ vorgesehen sind, die parallel zu den Längshölzern (2) zwischen zwei benachbarten liegenden Querhölzern (3b) angeordnet sind.

3. Holzbaustein nach Anspruch 1 und 2,
**dadurch gekennzeichnet,**
**dass** die Breite B₁ ca. 8cm beträgt.

4. Holzbaustein nach einem der vorhergehenden Ansprüche,
**dadurch gekennzeichnet,**
**dass** die Länge L₁ ca. 48cm oder ein Mehrfaches davon beträgt.

5. Holzbaustein (1),
- mit vier im Querschnitt quadratischen Längshölzern (2), mit einer Breite B₁ und einer Länge L₀ = 3B₁, die parallel und derart zueinander beabstandet angeordnet sind, dass sie stirnseitig ein Quadrat mit einer Breite B₂ = 3B₁ aufspannen,
- mit drei im Querschnitt quadratischen Querhölzern (3,3a,3b) mit einer Breite B₁ und einer Länge L₂ = 3B₁,
- mit einem im Querschnitt quadratischen Dübel (4) mit einer Breite B₁ und einer Länge L₃ = 2B₁,
- wobei zwei Querhölzer (3a) stehend und ein Querholz (3b) liegend angeordnet sind,
- wobei die Querhölzer (3,3a,3b) über die Länge L₀ der Längshölzer (2) zwischen diesen wie folgt angeordnet sind, stehend, liegend, stehend,
- wobei der Dübel (4) stehend und parallel zu den stehenden Querhölzern (3a) auf dem liegenden Querholz (3b) angeordnet ist und aus einer Seitenfläche des Holzbausteins (1) herausragt,
- wobei die Längshölzer (2), die Querhölzer (3,3a,3b) und der Dübel (4) über Verbindungsdübel (6) aus Holz miteinander verbunden sind.

6. Holzbaustein nach einem der vorhergehenden Ansprüche,
**dadurch gekennzeichnet,**
**dass** zumindest ein Dübel (4) an seinem aus der Seitenfläche des Holzbausteins (1) herausragenden Ende (8) abgerundet ist oder Fasen (9) aufweist.

7. Holzbaustein nach einem der vorhergehenden Ansprüche,
**dadurch gekennzeichnet,**
**dass** die Verbindungsdübel (6) aus Hartholz ausgebildet sind.

8. Holzbaustein nach einem der vorhergehenden Ansprüche,
**dadurch gekennzeichnet,**
- **dass** die Längsträger (2), die Querträger (3,3a,3b) und/oder der zumindest eine Dübel (4) aus Nadelholz ausgebildet sind, und/oder
- **dass** die Längsträger (2), die Querträger (3,3a,3b) und/oder der zumindest eine Dübel (4) aus Schwachholz hergestellt sind.

9. Holzbaustein nach einem der vorhergehenden Ansprüche,
**dadurch gekennzeichnet,**
**dass** die Verbindungsdübel (6) einen Durchmesser von ca. 16 mm aufweisen und in Bohrungen (7) in den Längshölzern (2), den Querhölzern (3,3a,3b) und/oder dem zumindest einen Dübel (4) aufgenommen sind.

10. Wandsystem (11), Deckensystem (12), Trägersystem, Pfeilersystem, Bodensystem, Stützensystem oder Dachsystem mit zumindest fünf miteinander verbundenen bzw. verdübelten Holzbausteinen (1) nach einem der vorhergehenden Ansprüche.

## Claims

1. Wooden module (1),
- having four cross-sectionally square longitudinal pieces of timber (2), with a width B₁ and a minimum length L₁ = 6B₁, which are arranged parallel to and spaced apart from one another in such a way that, at their end sides, they span a square with a width B₂ = 3B₁,
- having at least six cross-sectionally square transverse pieces of timber (3, 3a, 3b) with a width B₁ and a length L₂ = 3B₁,
- having at least two cross-sectionally square plugs (4) with a width B₁ and a length L₃ = 2B₁,
- wherein at least four transverse pieces of timber (3a) are arranged vertically and at least two transverse pieces of timber (3b) are arranged horizontally,
- wherein the transverse pieces of timber (3a, 3b) are arranged over the length L₁ of the longitudinal pieces of timber (2) and between the latter as follows: vertically, horizontally, vertically, vertically, horizontally, vertically,
- wherein the at least two plugs (4) are arranged vertically parallel to one another and to the vertical transverse pieces of timber (3a) on the at least two horizontal transverse pieces of timber (3b) and project from a lateral face of the wooden module (1),
- wherein the longitudinal pieces of timber (2), the transverse pieces of timber (3, 3a, 3b) and the plugs (4) are connected to one another via connection plugs (6) made of wood.

2. Wooden module according to claim 1,
**characterised in that**
two cross-sectionally square filler pieces (10) with a width B₁ and a length L₃ = 2B₁ are provided, which are arranged parallel to the longitudinal pieces of timber (2) between two adjacent horizontal transverse pieces of timber (3b).

3. Wooden module according to claim 1 and 2,
**characterised in that**
the width B₁ is approximately 8 cm.

4. Wooden module according to any of the preceding claims,
**characterised in that**
the length L₁ is approximately 48 cm or a multiple thereof.

5. Wooden module (1),
- having four cross-sectionally square longitudinal pieces of timber (2), with a width B₁ and a length L₀ = 3B₁, which are arranged parallel to and spaced apart from one another in such a way that, at their end sides, they span a square with a width B₂ = 3B₁,
- having three cross-sectionally square transverse pieces of timber (3, 3a, 3b) with a width B1 and a length L₂ = 3B₁,
- having a cross-sectionally square plug (4) with a width B₁ and a length L₃ = 2B₁,
- wherein two transverse pieces of timber (3a) are arranged vertically and one transverse piece of timber (3b) is arranged horizontally,
- wherein the transverse pieces of timber (3, 3a, 3b) are arranged over the length L₀ of the longitudinal pieces of timber (2) and between the latter as follows: vertically, horizontally, vertically,
- wherein the plug (4) is arranged vertically and parallel to the vertical transverse pieces of timber (3a) on the horizontal transverse piece of timber (3b) and projects from a
lateral face of the wooden module (1),
- wherein the longitudinal pieces of timber (2), the transverse pieces of timber (3, 3a, 3b) and the plug (4) are connected to one another via connection plugs (6) made of wood.

6. Wooden module according to any of the preceding claims,
**characterised in that**
at least one plug (4) is rounded or has bevels (9) at its end (8) which projects from the lateral face of the wooden module (1).

7. Wooden module according to any of the preceding claims,
**characterised in that**
the connection plugs (6) are formed from hardwood.

8. Wooden module according to any of the preceding claims,
**characterised in that**
- the longitudinal members (2), the transverse members (3, 3a, 3b) and/or the at least one plug (4) are formed from softwood, and/or
- the longitudinal members (2), the transverse members (3, 3a, 3b) and/or the at least one plug (4) are produced from weak wood.

9. Wooden module according to any of the preceding claims,
**characterised in that**
the connection plugs (6) have a diameter of approximately 16 mm and are received in bores (7) in the longitudinal pieces of timber (2), the transverse pieces of timber (3, 3a, 3b) and/or the at least one plug (4).

10. Wall system (11), ceiling system (12), beam system, pillar system, floor system, support system or roof system having at least five interconnected or plugged-together wooden modules (1) according to any of the preceding claims.

## Revendications

1. Bloc de construction en bois (1),
- avec quatre bois longitudinaux (2) de section carrée, d'une largeur B₁ et d'une longueur minimale L₁ = 6B₁, qui sont agencés parallèlement et espacés les uns des autres de telle sorte qu'ils couvrent frontalement un carré d'une largeur B₂ = 3B₁,
- avec au moins six bois transversaux (3, 3a, 3b) de section carrée, d'une largeur B₁ et d'une longueur L₂ = 3B₁,
- avec au moins deux chevilles (4) de section carrée d'une largeur B₁ et d'une longueur L₃ = 2B₁,
- dans lequel au moins quatre bois transversaux (3a) sont agencés verticalement et au moins deux bois transversaux (3b) sont agencés horizontalement,
- dans lequel les bois transversaux (3a, 3b) sont agencés sur la longueur L₁ des bois longitudinaux (2) entre ces derniers de la manière suivante, verticalement, horizontalement, verticalement, verticalement, horizontalement, verticalement,
- dans lequel les au moins deux chevilles (4) sont agencées verticalement parallèlement l'une à l'autre et aux bois transversaux verticaux (3a) sur les au moins deux bois transversaux horizontaux (3b) et dépassent d'une surface latérale du bloc de construction en bois (1),
- dans lequel les bois longitudinaux (2), les bois transversaux (3, 3a, 3b) et les chevilles (4) sont reliés entre eux par des chevilles de liaison (6) en bois.

2. Bloc de construction en bois selon la revendication 1,
**caractérisé en ce que**
deux pièces de remplissage (10) de section carrée d'une largeur B₁ et d'une longueur L₃ = 2B₁ sont prévues, lesquelles sont agencées parallèlement aux bois longitudinaux (2) entre deux bois transversaux (3b) adjacents.

3. Bloc de construction en bois selon la revendication 1 et 2,
**caractérisé en ce que**
la largeur B₁ est d'environ 8 cm.

4. Bloc de construction en bois selon l'une quelconque des revendications précédentes,
**caractérisé en ce que**
la longueur L₁ est d'environ 48 cm ou un multiple de cette valeur.

5. Bloc de construction en bois (1),
- avec quatre bois longitudinaux (2) de section carrée, d'une largeur B₁ et d'une longueur L₀ = 3B₁, qui sont agencés parallèlement et espacés les uns des autres de telle sorte qu'ils couvrent frontalement un carré d'une largeur B₂ = 3B₁,
- avec trois bois transversaux (3, 3a, 3b) de section carrée d'une largeur B₁ et d'une longueur L₂ = 3B₁,
- avec une cheville (4) de section carrée d'une largeur B₁ et d'une longueur L₃ = 2B₁,
- dans lequel deux bois transversaux (3a) sont agencés verticalement et un bois transversal (3b) est agencé horizontalement,
- dans lequel les bois transversaux (3, 3a, 3b) sont agencés sur la longueur L₀ des bois longitudinaux (2) entre ces derniers de la manière suivante, verticalement, horizontalement, verticalement,
- dans lequel la cheville (4) est agencée verticalement et parallèlement aux bois transversaux verticaux (3a) sur le bois transversal horizontal (3b) et dépasse d'une surface latérale du bloc de construction en bois (1),
- dans lequel les bois longitudinaux (2), les bois transversaux (3, 3a, 3b) et la cheville (4) sont reliés entre eux par des chevilles de liaison (6) en bois.

6. Bloc de construction en bois selon l'une quelconque des revendications précédentes,
**caractérisé en ce que**
au moins une cheville (4) est arrondie ou présente des chanfreins (9) à son extrémité (8) dépassant de la surface latérale du bloc de construction en bois (1).

7. Bloc de construction en bois selon l'une quelconque des revendications précédentes,
**caractérisé en ce que**
les chevilles de liaison (6) sont réalisées en bois dur.

8. Bloc de construction en bois selon l'une quelconque des revendications précédentes,
**caractérisé en ce que**
- les longerons (2), les traverses (3, 3a, 3b) et/ou la
au moins une cheville (4) sont réalisés en bois de conifère, et/ou
- les longerons (2), les traverses (3, 3a, 3b) et/ou la
au moins une cheville (4) sont fabriqués en bois de faible épaisseur.

9. Bloc de construction en bois selon l'une quelconque des revendications précédentes,
**caractérisé en ce que**
les chevilles de liaison (6) présentent un diamètre d'environ 16 mm et sont logées dans des alésages (7) dans les bois longitudinaux (2), les bois transversaux (3, 3a, 3b) et/ou la au moins une cheville (4).

10. Système de mur (11), système de plafond (12), système de poutre, système de pilier, système de plancher, système de support ou système de toit avec au moins cinq blocs de construction en bois (1) reliés entre eux ou chevillés selon l'une quelconque des revendications précédentes.
